# FASCICULE DE BREVET EUROPEEN

(11) **EP 1 775 252 B1**
(45) Date de publication et mention de la délivrance du brevet: **07.09.2011**
(21) Numéro de dépôt: 06356068.4
(22) Date de dépôt: 14.06.2006
(51) Int. Cl.: B66C 23/90

(54) **Procédé et dispositif de contrôle de la charge d'une grue à tour à flèche relevable**
Verfahren und Vorrichtung zur Steuerung der Last eines Drehkranes mit ausklappbarem Ausleger
Method and device for the control of the load for a crane with foldable boom

(30) Priorité: 02.08.2005 FR 0508253
(43) Date de publication de la demande: 18.04.2007
(73) Titulaire: MANITOWOC CRANE GROUP FRANCE, 69130 Ecully (FR)
(72) Inventeur: Lissandre, Michel, 03400 Yzeure (FR); Gautier, Jean-Pierre, 03000 Avermes (FR)
(74) Mandataire: Bratel, Gérard

(56) Documents cités:
- EP-A- 1 312 579
- US-A- 4 039 084
- US-A- 4 211 332
- US-A- 5 263 597

## Description

La présente invention concerne, de façon générale, les grues à tour à flèche relevable. Plus particulièrement, cette invention se rapporte à un procédé de contrôle de la charge d'une grue à tour à flèche relevable, ainsi qu'à un dispositif pour la mise en oeuvre de ce procédé.

La figure 1 du dessin annexé représente, très schématiquement, une grue à tour à flèche relevable. Une telle grue comprend, au sommet d'un mât symbolisé par son axe vertical Z, un ensemble tournant autour de cet axe Z qui comporte une flèche relevable 2, une contre-flèche 3 supportant un contrepoids 4, un poinçon 5, et un tirant de contre-flèche 6. La longueur fixe de la contre-flèche 3 est désignée par d, tandis que la portée de la grue, qui dépend de l'angle d'inclinaison α de la flèche 2, est désignée par P.

Une telle grue à flèche relevable nécessite pour son fonctionnement, en particulier pour tenir compte de la résistance de sa charpente et de la stabilité de la grue, d'être utilisée avec un diagramme de chargement, c'est-à-dire qu'à chaque angle d'inclinaison α de la flèche 2, ou à chaque portée P correspondante, est associée une charge maximum à lever.

Le diagramme de chargement est établi en fonction des conditions de stabilité de la grue, de la résistance du mât et de la résistance de la couronne d'orientation de l'ensemble tournant. Ces conditions imposent que ne soit pas dépassé un couple dû à la charge levée et au poids de la flèche 2, qui soit de valeur constante par rapport à l'axe Z du mât.

Pour vérifier cette condition relative à un couple constant, la solution la plus simple consiste à mesurer l'effort supporté par le tirant de contre-flèche 6 à l'aide d'un dynamomètre 7, ou d'un appareil de mesure d'effort équivalent. II faut alors vérifier, à l'aide du dynamomètre 7, que l'effort de traction dans le tirant de contre-flèche 6 ne dépasse pas une valeur de consigne.

La variation d'effort F dans le dynamomètre 7, en fonction du moment de charge M, peut s'écrire sous la forme de l'équation : $F = M / d$

Le moment de charge étant le produit de la charge par la portée P, l'équation précédente devient : $F = P \times charge / d$
ou, si l'on exprime la charge en fonction de la portée : $charge = \left(F\times d\right) / P$

La courbe A de la figure 4 représente le diagramme de chargement théorique, correspondant à cette dernière équation, cette courbe théorique A représentant la charge à lever en fonction de la portée P.

Cependant, pour que l'effort dans le tirant de contre-flèche 6 soit réellement proportionnel au moment de charge, comme considéré ci-dessus, quelle que soit la position de la flèche 2, il faut que la flèche 2, la contre-flèche 3 et le poinçon 5 soient concourants. Or, par construction, il est techniquement difficile d'articuler ces trois éléments en un même point, situé sur l'axe Z du mât, et on est donc contraint de réaliser une construction de grue dans laquelle les points d'articulation de la flèche 2, de la contre-flèche 3 et du poinçon 5 sont dissociés, comme indiqué par P1 et P2 sur la figure 2.

Dans ces conditions, qui correspondent à la réalité, l'effort mesuré dans le tirant de contre-flèche 6, pour une portée et une charge données, est différent du cas théorique précédemment exposé.

La variation d'effort F dans le dynamomètre, en fonction du moment de charge M, peut s'écrire dans ce cas : $F = \left[M\times \left(L⁢2/L⁢1\right)\right] / d$
ou, si l'on exprime la charge en fonction de la portée P : $charge = \left[F\times d\times \left(L⁢2/L⁢1\right)\right] / P$
ou encore : $charge = \left(L⁢2/L⁢1\right) \times \left[\left(F\times d\right)/P\right]$

Dans ce cas, la charge admissible pour une portée P donnée est celle du cas théorique précédemment exposé, multipliée par le rapport L2/L1 entre les longueurs L2 et L1, mesurées respectivement à partir des points d'articulation P2 et P1. Cette relation se traduit par la courbe B sur le diagramme de chargement de la figure 4.

La charge est ici fonction du rapport L2/L1, qui est un rapport lui-même variable puisque les longueurs L1 et L2 varient en fonction de la portée P. En particulier, pour les faibles portées, donc pour une flèche 2 plus fortement relevée, comme le montre la figure 2, on a : L2<L1.

A l'inverse, pour les plus grandes portées, donc pour une flèche 2 moins relevée, comme le montre la figure 3, on a : L2>L1.

Il en résulte que, pour un moment de charge M donné, l'effort mesuré par le dynamomètre est supérieur lorsque la portée P est maximum (flèche abaissée) par rapport à ce qu'il est lorsque la portée P est minimale (flèche relevée). Autrement dit, la charge admissible lorsque la portée est maximale sera inférieure à celle que la grue aurait pu lever en toute sécurité.

En d'autres termes, considérant le diagramme de chargement de la figure 4, on remarque que la courbe B est toujours en dessous de la courbe théorique A, donc que pour une portée P donnée la charge est inférieure avec la courbe B. Toutes les possibilités de la grue ne sont donc pas exploitées et, notamment, la charge à portée maximale est inférieure à ce qu'elle pourrait être.

Pour illustrer l'état de la technique précédemment exposé, il est fait ici référence au brevet US 5263597, qui montre une grue à flèche relevable, pouvant être une grue à tour, toutefois sans contre-flèche, avec un tirant reliant l'extrémité de la flèche à un poinçon, et avec un dynamomètre ou appareil de mesure d'effort placé sur le tirant de flèche, pour mesurer l'effort supporté par ce tirant. La mesure d'effort ainsi effectuée, combinée avec un diagramme de chargement préétabli, permet ici le contrôle de la charge de la grue à flèche relevable.

On connaît aussi des grues à flèche télescopique, notamment des grues sur camion qui ne sont pas des grues à tour, pour lesquelles diverses courbes de charge sont utilisées selon l'état d'allongement de la flèche ― voir par exemple le brevet US 4039084. Ceci ne répond toutefois pas à la problématique particulière, exposée ci-dessus, qui est propre aux grues à tour à flèche relevable.

Partant des précédentes constatations, la présente invention vise à optimiser le diagramme de chargement d'une grue à tour à flèche relevable, pour utiliser la charpente de la grue à sa capacité maximale, quelle que soit la portée.

A cet effet, l'invention a essentiellement pour objet un procédé de contrôle de la charge d'une grue à tour à flèche relevable, par utilisation d'un diagramme de chargement préétabli combiné avec une mesure de l'effort supporté par le tirant de contre-flèche de la grue, ce procédé étant caractérisé en ce qu'on utilise alternativement, selon la portée de la grue résultant de la position de sa flèche, au moins deux courbes de charge distinctes, soit une première courbe de charge utilisée entre la portée minimale et une portée intermédiaire, et au moins une autre courbe de charge, correspondant à un moment de charge supérieur, utilisée entre la portée intermédiaire et la portée maximale.

Dans un mode de mise en oeuvre préféré du procédé, objet de l'invention, ladite autre courbe de charge, utilisée entre la portée intermédiaire et la portée maximale, est une courbe déduite par homothétie de la première courbe de charge, utilisée entre la portée minimale et la portée intermédiaire.

Ainsi, l'invention consiste, dans son principe, à créer une courbe de charge C (voir figure 4) dont le couple théorique est supérieur à celui de la courbe de charge B précédemment définie, et qui se déduit notamment de la courbe B par une homothétie, les deux courbes B et C étant utilisées alternativement. Plus particulièrement, le changement de courbe de charge est déterminé par le graphique, et s'effectue à l'endroit où la courbe C coupe la courbe A, pour ne pas mettre la grue en péril : la courbe B est utilisée entre la portée minimale Pm et la portée intermédiaire PO, et la courbe C est utilisée entre cette portée intermédiaire PO et la portée maximale PM.

L'invention a aussi pour objet un dispositif de contrôle de la charge d'une grue à tour à flèche relevable, mettant en oeuvre le procédé défini ci-dessus. Ce dispositif est du genre de ceux utilisant au moins un dynamomètre ou un appareil de mesure d'effort équivalent, associé au tirant de contre-flèche de la grue, pour mesurer l'effort supporté par ce tirant ; selon l'invention, le dynamomètre au nombre d'un au moins, ou l'appareil de mesure d'effort équivalent, est pourvu de moyens de déclenchement pour un premier effort correspondant à la première courbe de charge, utilisée entre la portée minimale et une portée intermédiaire, et de moyens de déclenchement pour au moins un autre effort, supérieur au précédent, correspondant à au moins une autre courbe de charge, utilisée entre une portée intermédiaire et la portée maximale, des moyens étant prévus pour détecter le passage de la flèche par la position correspondant à la portée intermédiaire

Dans une forme de réalisation de ce dispositif, le dynamomètre est équipé d'un premier interrupteur qui se déclenche pour un effort supérieur à celui de la première courbe de charge et d'au moins un autre interrupteur qui se déclenche pour un effort supérieur à celui d'au moins une autre courbe de charge, donc à un effort supérieur à l'effort de déclenchement du premier interrupteur. En particulier, le dynamomètre 7 peut être équipé de deux interrupteurs 11 et 12, le premier interrupteur 11 étant utilisé pour les plus faibles portées, et le second interrupteur 12 était utilisé pour les plus grandes portées, jusqu'à la portée maximale (PM), le changement d'interrupteur utilisé étant effectué lors du passage par la position de la flèche qui correspond à la portée intermédiaire précitée (PO).

Pour détecter le passage de la flèche par la position correspondant à cette portée intermédiaire, une possibilité consiste en ce que le treuil de relevage de la flèche est équipé d'un moyen de comptage des tours de son tambour, moyen qui ferme un interrupteur du genre "fin de course" intervenant pour un nombre de tours déterminé, lequel correspond au passage par ladite portée intermédiaire.

L'on ne s'éloignerait pas du cadre de l'invention, telle que définie dans les revendications annexées :
- en équipant la grue de deux dynamomètres distincts, intervenant respectivement pour les deux courbes de charge, au lieu d'un seul dynamomètre équipé de deux interrupteurs ;
- en plaçant le dynamomètre non pas sur le tirant de contre-flèche 6, mais sur le poinçon 5, ce qui constitue une solution équivalente car l'effort dans le poinçon est proportionnel à l'effort dans le tirant de contre-flèche ;
- en utilisant trois tronçons de courbe de charge, ou des tronçons plus nombreux, au lieu de deux courbes ;
- en utilisant tous moyens pour détecter le passage de la flèche relevable par la portée intermédiaire, provoquant le passage d'une courbe de charge à l'autre.

## Revendications

1. Procédé de contrôle de la charge d'une grue à tour à flèche relevable, par utilisation d'un diagramme de chargement préétabli combiné avec une mesure de l'effort (F) supporté par le tirant de contre-flèche (6) de la grue, **caractérisé en ce qu'**on utilise alternativement, selon la portée (P) de la grue résultant de la position de sa flèche (2), au moins deux courbes de charge distinctes, soit une première courbe de charge (B) utilisée entre la portée minimale (Pm) et une portée intermédiaire (PO), et au moins une autre courbe de charge (C) correspondant à un moment de charge (M) supérieur, utilisée entre la portée intermédiaire (PO) et la portée maximale (PM).

2. Procédé selon la revendication 1, **caractérisé en ce que** ladite autre courbe de charge (C), utilisée entre la portée intermédiaire (PO) et la portée maximale (PM), est une courbe déduite par homothétie de la première courbe de charge (B), utilisée entre la portée minimale (Pm) et la portée intermédiaire (PO).

3. Dispositif de contrôle de la charge d'une grue à tour à flèche relevable, pour la mise en oeuvre du procédé selon la revendication 1 ou 2, le dispositif utilisant au moins un dynamomètre (7) ou un appareil de mesure d'effort équivalent, associé au tirant de contre-flèche (6) de la grue, pour mesurer l'effort (F) supporté par ce tirant, **caractérisé en ce que** le dynamomètre (7) au nombre d'un au moins, ou l'appareil de mesure d'effort équivalent, est pourvu de moyens de déclenchement (I1) pour un premier effort correspondant à la première courbe de charge (B), utilisée entre la portée minimale (Pm) et une portée intermédiaire (PO), et de moyens de déclenchement (I2) pour au moins un autre effort, supérieur au précédent, correspondant à au moins une autre courbe de charge (C), utilisée entre une portée intermédiaire (PO) et la portée maximale (PM), des moyens étant prévus pour détecter le passage de la flèche (2) par la position correspondant à la portée intermédiaire (PO).

4. Dispositif selon la revendication 3, **caractérisé en ce que** le dynamomètre (7) est équipé d'un premier interrupteur (I1) qui se déclenche pour un effort supérieur à celui de la première courbe de charge (B), et d'au moins un autre interrupteur (12) qui se déclenche pour un effort supérieur à celui d'au moins une autre courbe de charge (C), donc à un effort supérieur à l'effort de déclenchement du premier interrupteur (11).

5. Dispositif selon la revendication 4, **caractérisé en ce que** le dynamomètre (7) est équipé de deux interrupteurs (11, 12), le premier interrupteur (11) étant utilisé pour les plus faibles portées (P), et le second interrupteur (12) étant utilisé pour les plus grandes portées, jusqu'à la portée maximale (PM), le changement d'interrupteur utilisé étant effectué lors du passage par la position de la flèche (2) qui correspond à la portée intermédiaire (PO) précitée.

6. Dispositif selon la revendication 3, **caractérisé en ce que** la grue est équipée de deux dynamomètres distincts, intervenant respectivement pour les deux courbes de charge (B, C).

7. Dispositif selon l'une des revendications 3 à 6, **caractérisé en ce que**, pour détecter le passage de la flèche (2) par la position correspondant à la portée intermédiaire (PO), le treuil de relevage de la flèche (2) est équipé d'un moyen de comptage des tours de son tambour, moyen qui ferme un interrupteur du genre "fin de course" intervenant pour un nombre de tours déterminé, lequel correspond au passage par ladite portée intermédiaire (PO).

## Claims

1. Method for adjusting the load of a luffing jib tower crane, by using a predetermined load diagram combined with a measurement of the force (F) borne by the counter jib tie bar (6) of the crane, **characterized in that**, depending on the jib radius (P) of the crane as a result of the position of its jib (2), at least two separate load curves are used alternately, either a first load curve (B) used between the minimum jib radius (Pm) and an intermediate jib radius (PO) and at least one further load curve (C), corresponding to a greater load moment (M), used between the intermediate jib radius (PO) and the maximum jib radius (PM).

2. Method according to claim 1, **characterized in that** said further load curve (C), used between the intermediate jib radius (PO) and the maximum jib radius (PM), is a curve obtained by homothetic transformation of the first load curve (B), used between the minimum jib radius (Pm) and the intermediate jib radius (PO).

3. Device for adjusting the load of a luffing jib tower crane for implementing the method according to claim 1 or 2, the device using at least one dynamometer (7) or an equivalent force measuring apparatus, associated with the counter jib tie bar (6) of the crane, for measuring the force (F) borne by this tie bar, **characterized in that** the dynamometer (7), which is at least one in number, or the equivalent force measuring apparatus, is provided with triggering means (I1) for a first force corresponding to the first load curve (B) used between the minimum jib radius (Pm) and an intermediate radius (PO) and triggering means (12) for at least one further force, greater than the aforementioned force, corresponding to at least one further load curve (C) used between an intermediate jib radius (PO) and the maximum jib radius (PM), means being provided for detecting the passage of the jib (2) through the position corresponding to the intermediate jib radius (PO).

4. Device according to claim 3, **characterized in that** the dynamometer (7) is fitted with a first switch (I1) which is triggered for a force greater than that of the first load curve (B) and at least one further switch (12) which is triggered for a force greater than that of at least one further load curve (C), namely at a force greater than the force for triggering the first switch (I1).

5. Device according to claim 4, **characterized in that** the dynamometer (7) is fitted with two switches (I1, I2), the first switch (I1) being used for the smaller jib radiuses (P) and the second switch (12) being used for larger radiuses, up to the maximum jib radius (PM), the switch used being changed at the time of passage through the position of the jib (2) which corresponds to the aforementioned intermediate jib radius (PO).

6. Device according to claim 3, **characterized in that** the crane is fitted with two separate dynamometers, being respectively activated for the two load curves (B, C).

7. Device according to any one of claims 3 to 6, **characterized in that**, for detecting the passage of the jib (2) through the position corresponding to the intermediate jib radius (PO), the luffing jib hoist (2) is fitted with a means for counting the revolutions of its drum, said means closing a switch of the "end of travel" type which is activated for a set number of revolutions, which corresponds to the passage through said intermediate jib radius (PO).

## Patentansprüche

1. Verfahren zur Kontrolle der Last an einem Turmdrehkran mit Nadelausleger durch Anwendung eines voraufgestellten Tragkraftdiagramms in Kombination mit dem Messen der Belastung (F) in der Abspannung des Ballastauslegers (6) des Krans **gekennzeichnet dadurch, dass** je nach der Ausladung (P) des Krans, die sich aus der Stellung des Auslegers (2) ergibt, mindestens zwei unterschiedliche Traglastkurven, das heißt eine erste Traglastkurve (B), die zwischen der Minimalausladung (Pm) und einer Zwischenausladung (PO) angewandt wird, und mindestens eine weitere Traglastkurve (C), die einem höheren Lastmoment (M.) entspricht und zwischen der Zwischenausladung (PO) und der Maximalausladung (PM) angewandt wird, wechselweise Verwendung finden.

2. Verfahren nach Anspruch 1 **gekennzeichnet dadurch, dass** die weitere Traglastkurve (C), die zwischen der Zwischenausladung (PO) und der Maximalausladung (PM) angewandt wird, eine durch Ähnlichkeitstransformation aus der ersten Traglastkurve (B), die zwischen der Minimalausladung (Pm) und einer Zwischenausladung (PO) angewandt wird, gewonnene Kurve ist.

3. Vorrichtung zur Kontrolle der Last eines Turmdrehkrans mit Nadelausleger mit Anwendung des Verfahrens nach einem der Ansprüche 1 oder 2, wobei die Vorrichtung mindestens ein der Abspannung des Ballastauslegers (6) des Krans zur Messung der in der Abspannung auftretenden Belastung (F) zugeordnetes Dynamometer (7) oder eine gleichwertige Kraftmessvorrichtung verwendet und **dadurch gekennzeichnet ist, dass** das mindestens eine Dynamometer (7) oder die gleichwertige Kraftmessvorrichtung mit Mitteln zum Auslösen (I1) bei einer ersten Belastung, welche der ersten Traglastkurve (B), die zwischen der Minimalausladung (Pm) und einer Zwischenausladung (PO) angewandt wird, entspricht und mit Mitteln zum Auslösen (I2) bei mindestens einer anderen Belastung, welche größer ist als die vorgenannte und mindestens eine weitere Traglastkurve (C), die zwischen einer Zwischenausladung (PO) und der Maximalausladung (PM) angewandt wird, entspricht, und dass Mittel, welche den Durchgang des Auslegers (2) durch die der Zwischenausladung (PO) entsprechende Position erkennen, vorhanden sind.

4. Vorrichtung nach Anspruch 3 **gekennzeichnet dadurch, dass** das Dynamometer (7) mit einem ersten Unterbrecherschalter (I1), der bei einer Belastung größer als diejenige der ersten Traglastkurve (B) auslöst, und mindestens einem weiteren Unterbrecherschalter (I2), der bei einer Belastung größer als diejenige der mindestens einen weiteren Traglastkurve (C), das heißt einer Belastung größer als die Auslösekraft des ersten Unterbrecherschalters (11), auslöst, versehen ist.

5. Vorrichtung nach Anspruch 4 **gekennzeichnet dadurch, dass** das Dynamometer (7) mit zwei Unterbrecherschaltern (11, 12) versehen ist, wobei der erste Unterbrecherschalter (I1) für die geringeren Ausladungen (P) und der zweite Unterbrecherschalter (I2) für die größeren Ausladungen bis zur Maximalausladung (PM) verwendet wird, wobei der Wechsel des jeweils verwendeten Unterbrecherschalters beim Durchgang des Auslegers (2) durch diejenige Stellung, die der Zwischenausladung (PO) entspricht, erfolgt.

6. Vorrichtung nach Anspruch 3 **gekennzeichnet dadurch, dass** der Kran mit zwei verschiedenen Dynamometern versehen ist, die jeweils in einer der beiden Traglastkurven (B, C) ansprechen.

7. Vorrichtung nach einem der Ansprüche 3 bis 6 **gekennzeichnet dadurch, dass** zum Erkennen des Durchgangs des Auslegers (2) durch die der Zwischenausladung (PO) entsprechende Stellung die Verstellwinde für den Ausleger (2) mit einem Mittel zum Zählen der Trommelumdrehungen der Verstellwinde versehen ist, welches einen Endschalter schließt, der bei einer vorbestimmten Anzahl von Umdrehungen, die dem Durchgang durch die Zwischenausladung (PO) entsprechen, anspricht.
